# EUROPÄISCHE PATENTSCHRIFT

(11) **EP 1 457 140 B1**
(45) Veröffentlichungstag und Bekanntmachung des Hinweises auf die Patenterteilung: **28.06.2006**
(21) Anmeldenummer: 04004791.2
(22) Anmeldetag: 02.03.2004
(51) Int. Cl.: A47C 7/54, A47C 1/03

(54) **Armstütze, insbesondere für Büro- und Drehstühle**
Arm support, particularly for office chairs and swivel chairs
Support de bras, notamment pour chaises de bureau et chaises tournantes

(30) Priorität: 13.03.2003 DE 20304136 U
(43) Veröffentlichungstag der Anmeldung: 15.09.2004
(73) Patentinhaber: Froli Kunststoffwerk Heinrich Fromme OHG, 33758 Schloss Holte-Stukenbrock (DE)
(72) Erfinder: Fromme, Heinrich, 33758 Schloss Holte-Stukenbrock (DE)
(74) Vertreter: Strauss, Hans-Jochen

(56) Entgegenhaltungen:
- EP-A- 1 044 634
- DE-U- 20 112 915
- US-A- 5 927 811
- US-A- 6 076 892
- US-B1- 6 302 486
- US-B1- 6 460 932
- PATENT ABSTRACTS OF JAPAN Bd. 2002, Nr. 06, 4. Juni 2002 (2002-06-04) & JP 2002 051871 A (OKAMURA CORP), 19. Februar 2002 (2002-02-19)

## Beschreibung

Die Erfindung betrifft eine Armstütze, insbesondere für einen Büro oder Drehstuhl mit Verstellbarkeit in Tiefe. Weite und Winkel nach dem Oberbegriff des Anspruchs1.

Büro- oder Drehstühle weisen oft etwa rechtwinklig zur Rückenlehne angeordnete Armstützen auf, mit einem der Rückenlehne zugeordneten hinteren Dom und einem vorderen Dom, die mit einem Armstützenständer am Sitzgestell befestigt sind. Bekannt ist es, derartige Armstützen höhenverstellbar auszubilden, so dass der Benutzer des Stuhles die Höhe der Armstützen selbst nach seinem Wunsch einstellen kann. Dabei ist die Lage der Armstützen in Bezug auf die Rückenlehne des Stuhles in horizontaler Ebene nicht verstellbar, wodurch eine fixe Lage der Armstützen vorgegeben ist. Andere Positionierungen, wie sie beispielsweise durch wechselnde Lagen des Armes mit der Arbeitshand - etwa infolge eines ständigen Wechsels von der Tastatur zur Maus bei einem Computer-Arbeitsplatz - bedingt sind, lässt diese Anordnung nicht zu.

Solche Armstützen sind beispielsweise aus den deutschen Gebrauchsmustern DE 298 09 099 oder DE 299 01 666 bekannt. Diese Armstützen sind an einem Armstützenständer am Sitzgestell des Stuhles im Wesentlichen rechtwinklig zu einer Rückenlehne ausgerichtet gehalten, höhenverstellbar angeordnet, und mit einer Armauflage mit Armauflagepolster versehen, die einen der Rückenlehne zugewandten hinteren und einen von dieser abgewandten vorderen Dom aufweist. Diese Armauflage ist gebildet von einem Hohlkörper, der aus einem Oberteil mit Armauflagepolster und einem Unterteil mit Unterplatte formschlüssig zusammengefügt ist und auf eine obere Abschlussplatte des Armstützenträgers aufgesetzt ist. Die dort beschriebenen Verstellmöglichkeiten sind jedoch beschränkt, da die Rastmittel nur begrenzte Verstellungen zulassen.

Somit ergibt sich die Aufgabenstellung eine solche Armstütze so weiter zu bilden, dass eine Vergrößerung der Anzahl der Verstellmöglichkeiten und eine Verbesserung und Vereinfachung der Verstellung erzielt wird, wobei die Herstellung einer solchen Armstütze wirtschaftlich und ihr Einsatz sicher gestaltet sein sollen.

Diese Aufgabenstellung wird nach der Erfindung durch die Merkmale des unabhängigen Hauptanspruchs gelöst, die darauf rückbezogenen abhängigen Unteransprüche beschreiben vorteilhafte Weiterbildungen und bevorzugte Ausführungsformen.

Für die Längs- und Querverstellung ist der Längsschlitten zusammen mit einem Querschlitten zu dem Unterteil der Armauflage so zusammengefügt, dass ein Hohlraum zwischen beiden gebildet ist. In diesem Hohlraum ist ein Einsatzstück vorgesehen, das mit dem Armstützenträger fest verbunden ist, und das Quernuten aufweist, in die auf der Innenseite des Querschlittens vorgesehene Führungsleisten eingreifen und so die Bewegbarkeit des Querschlittens definieren.

Die zur Befestigung des Einsatzstücks an dem Armstützenträger notwendigen Verbindungsschrauben sind durch entsprechende Langlöcher im Längsschlitten bzw. im Schlitteneinsatz geführt. Diese Längslöcher erstrecken sich im Längsschlitten in Längsrichtung der Armauflage, während die Langlöcher im Schlitteneinsatz rechtwinklig dazu liegen. Gegenüber diesem Einsatzstück ist das Unterteil so zumindest in Längsrichtung zur Armauflage und in Querrichtung dazu verstellbar.

Der Längsschlitten ist dabei als Rastmuldenplatte ausgebildet, deren Rastmulden zum Innenraum des Hohlraums hin gerichtet sind. Mit diesen Rastmulden wirkt zumindest ein Raststift zusammen, den das Einsatzstück aufweist, und der rechtwinklig zu dem Längsschlitten ausgerichtet ist. Der Kopf dieses Raststiftes greift in eine dieser Rastmulden ein und fixiert die dazu korrespondierende Lage der Armauflage, wozu der Raststift durch elastische Kräfte in seine Raststellung in eine der ausgewählte Rastmulden gedrückt wird. Vorteilhaft wird der Raststift als in axialer Richtung verschiebbar ausgebildet und mit einer am Einsatzstück abgestützten Druckfeder in die Raststellung gedrückt. Die Anordnung der Rastmulden, flächig verteilt über einen Bereich der Innenseite des Längsschlittens, stellt dabei sicher, dass neben der Längsbewegung auch die Querbewegung mittels des Raststiftes fixiert wird.

Um weiter eine Verschwenkbarkeit der Armauflage zu erhalten, ist es vorteilhaft, wenn das Einsatzstück brückenartig ausgebildet und der Schlitteneinsatz als gesondertes Teil in der Höhlung der Brücke angeordnet ist, so dass der Schlitteneinsatz in dieser Höhlung des brückenartigen Einsatzstückes gegenüber diesem verdrehbar ist, wobei dieser Schlitteneinsatz die Quernuten aufweist, die mit den Führungsleisten des Querschlittens zusammenwirken, wodurch die Armauflage einem Verschwenken des Querschiebers gegenüber dem Einsatzstück folgt. Um auch hier eine Fixierung der eingestellten Position zu erreichen, ist der Schlitteneinsatz mit einem zweiten Raststift versehen, der sich rechtwinklig dazu erstreckt. Unter dem brückenartig ausgenommenen Teil des Einsatzstückes sind weitere Rastmulden vorgesehen, die auf einer Kreisbahn angeordnet sind, wobei der Radius der Kreisbahn dem Abstand dieses zweiten Raststiftes vom Dreh-Mittelpunkt des Querschiebers im Einsatzstück entspricht. Dieser Raststift wird ebenfalls durch elastische Kraft in seine Raststellung gedrückt. Dazu ist auch dieser Raststift axial bewegbar und mit einer im Schlitteneinsatz abgestützten Feder versehen. Damit ist das so gebildete Unterteil um eine zentrale Achse des Einsatzstückes schwenkbar und in ausgewählten Stellungen fixierbar.

Die freie Bewegbarkeit der Armauflage ist in einigen Fällen störend, so dass ein Bedürfnis besteht, diese freie Bewegbarkeit zu sperren. Dazu ist in einer bevorzugten Ausführungsform eine Blockiereinrichtung vorgesehen, mit der zumindest der die Längs- und Querbewegung fixierende Raststift in seiner axialen Bewegbarkeit gesperrt werden kann. Dazu ist der Raststift mit seinem dem Rastkopf entgegen gesetzten Ende durch das Einsatzstück bzw. den Schlitteneinsatz so geführt, dass dieses Ende auf dem Körper des Einsatzstückes zumindest beim Verändern der Armauflagen-Position heraustritt. Um dieses Heraustreten zu unterbinden ist ein Blockierhebel vorgesehen, der eine Kulisse aufweist, die durch Verschieben oder Verschwenken so eingestellt werden kann, dass das freie Ende des Raststiftes aufsteht oder frei geht. Steht dieses Ende auf, kann der Raststift nicht abgesenkt werden, und die Raststellung ist blockiert; geht der Raststift frei, kann er abgesenkt werden, so dass der Rastkopf bei einer Bewegung aus der zunächst eingestellten Rastmulde gleiten und in eine neue Rastmulde eingreifen kann.

Eine wirtschaftliche Herstellung dieser Armauflage wird dadurch ermöglicht, dass alle oder zumindest einige der Einzelteile als Kunststoff-Spritzgussteile ausgebildet sind. Dies erlaubt eine rationelle und so kostengünstige Fertigung, die zu maßhaltigen Teilen führt. Durch die so gewährleistete Maßhaltigkeit ist auch sichergestellt, dass die Montage der Armauflage wirtschaftlich durchgeführt werden kann.

Das Wesen der Erfindung wird an Hand der in den Figuren 1 bis 5 dargestellten Ausführungsbeispielen näher erläutert; dabei zeigen
- Fig. 1:: Armauflage (Ansicht - persp. Schema);
- Fig. 2:: Armauflagen-Unterteil (Untersicht):
- Fig. 3:: Armauflage (Querschnitt);
- Fig. 4a:: Armauflage, Raststifte blockiert (Querschnitt),
- Fig. 4b:: Armauflage, Raststifte entsperrt (Querschnitt);
- Fig. 5:: Armauflage, Zusammenstellung in Art einer Explosionsdarstellung.

Eine Armstütze für einen Büro- oder Drehstuhl ist mit einer Armauflage 2 auf einen Armstützenträger 1 aufgesetzt, der mittels eines Armstützenhalters 4 an das Gestell des Dreh- oder Bürostuhles (nicht näher dargestellt) angesetzt ist. In aller Regel ist dabei der Armstützenträger 1 so in den Armstützenhalter 4 eingesetzt, dass eine Höhenverstellmechanik (nicht näher dargestellt) das Anpassen der Höhenlage der Armauflage an die Körpergröße des Benutzers erlaubt. Bei der in Figur 1 dargestellten Ausführungsform ist der Armstützenhalter 4 hülsenförmig ausgebildet und nimmt den Armstützenträger 1 in Art einer Teleskopführung auf. Die Höhenverstellmechanik ist in dem Armstützenhalter 4 angeordnet und mit dem Auslösehebel 3 auslösbar.

Der Armstützenträger 1 weist an seinem aus dem Armstützenhalter 4 herausgeführten, freien Ende eine obere Abschlussplatte 1.1 auf, die mit Mitteln zur Befestigung der Armauflage 2 versehen ist. Diese Armauflage 2 ist mit Befestigungsschrauben 2.3 an dem Längsschlitten 22 des Unterteils 20 festgelegt. Die Armauflage 2 selbst ist mit der Polsterauflage 2.1 und einem umlaufenden Übergriff 2.2 versehen. In der dadurch geschaffenen Höhlung sind die Mittel zum Verstellen der Armauflage 2 in Richtung Tiefe "T" oder Weite "W" sowie des Schwenkwinkels "Z" untergebracht. Die so festgelegte Armauflage folgt so allen Bewegungen dieses Längsschlitten 22. In dem Unterteil 20 ist ein Einsatzstück 30 angeordnet, das über die Befestigungsschrauben 1.2 mit der obere Abschlussplatte 1.1 des Armstützenträgers 1 verschraubt ist, wobei diese Befestigungsschrauben 1.2 durch Langlöcher 28 im Boden des Einsatzstückes 30 geführt sind. Dieses Einsatzstück 30 ist so - abgesehen von der Höhenverstellbarkeit - als quasi-gestellfest anzusehen. Das Unterteil 20 der Armauflage 2 ist gegenüber diesem Einsatzstück 30 frei bewegbar, seine Lagerung kann als schwimmend angesehen werden.

Um diese schwimmende Lagerung des Unterteils 20 an dem Einsatzstück 30 zu erreichen, weist dieses eine Einsatzstückaufnahme 26 auf, die mit dem Längsschlitten 22 abgedeckt ist. Dieser Längsschlitten 22 wird mittels der von 4 Unterteilschrauben 21 gebildeten Unterteilverschraubungen an die Unterteilaufnahme 26 angeschraubt, wobei die Unterteilschrauben 21 durch sich in Längsrichtung der Armauflage 2 ausgerichtete Langlöcher 23 erstrecken. Damit wird eine Längsbewegbarkeit des Längsschlittens 22 gegenüber der Einsatzstückaufnahme 26 erreicht, wobei der Längsschlitten 22 mit Seitenführungen 25 versehen ist.

Um die eingestellte Position fixieren zu können, ist die der Einsatzstückaufnahme 26 zugewandte Innenseite des Längsschlittens 22 mit Rastmulden 24 versehen, die mit zumindest einem entsprechenden Rastkopf am Einsatzstück 30 so zusammenwirken, dass die Rastnasen unter der Einwirkung elastischer Kräfte in die korrespondierende der Rastmulden 24 gedrückt werden. Wird eine Kraft auf die Armauflage ausgeübt, weicht der Rastkopf zurück, die Fixierung ist aufgehoben und die Armauflage 2 kann frei bewegt werden. In dem dargestellten Ausführungsbeispiel ist an dem Einsatzstück 30 ein erster Raststift 35 vorgesehen, der rechtwinklig zum Einsatzstück 30 abstehend angeordnet ist. Das mit dem Längsschlitten 22 zusammenwirkende Ende dieses Raststiftes 35 ist als Rastkopf 36 ausgebildet, während dessen entgegengesetztes freies Stiftende 37 durch den Körper des Einsatzstückes so geführt ist, dass der Raststift in seiner Axialrichtung bewegbar ist.

Um den Rastkopf 36 in eine der Rastmulden 24 zu drücken, ist eine Feder 38 vorgesehen, die am Einsatzkörper 30 abgestützt ist, so dass der Rastkopf 36 in Richtung Längsschlitten 22 gedrückt wird.

In dem dargestellten Ausführungsbeispiel ist das Einsatzstück 30 in seiner Mitte brückenartig ausgenommen. In dem dadurch gebildeten brückenartigen Hohlraum 31 ist ein Querschlitten 40 angeordnet. Dieser ist in Querführungen 27 geführt, wozu in der Unterseite des Querschlittens 40 Quernuten 41 vorgesehen sind, in die die Querführungen 27 eingreifen. Somit ist das gesamte Unterteil 20 gegenüber dem Einsatzstück 30 auch in Querrichtung bewegbar, wobei es sich von selbst versteht, dass die Geometrie von Einsatzstück 30 und Einsatzstückaufnahme 26 die Grenzen dieser Bewegbarkeit vorgeben und den Bedarfsfällen anzupassen sind.

Vorteilhaft sind dieser brückenartige Hohlraum 31 sowie der darin eingesetzte Querschlitten 40 (teil-)zylindrisch gestaltet, so dass das Unterteil 20 gegenüber dem Einsatzstück 30 auch verschwenkbar ist (s. Fig. 2). Durch diese Ausbildung wird in der im Wesentlichen horizontalen Ebene ein weiterer Freiheitsgrad für die Bewegbarkeit erreicht. Um auch für diesen Freiheitsgrad eine Fixierung der gewählten Position zu erreichen, ist dieser Querschlitten mit einem zweiten Raststift 45 versehen, dessen Rastkopf 46 mit Rastmulden 32 im brückenartigen Hohlraum zusammenwirken. Diese Rastmulden 32 sind kreisbogenartig verteilt angeordnet, wobei der Radius des Kreises dem Abstand des zweiten Raststiftes 45 vom Zentrum des den Hohlraum 31 bildenden Zylinders entspricht. In dieser Ausbildung kann der Rastkopf 46 mit einer der Rastmulden 32 so zusammenwirken, dass die Schwenkbewegung fixiert ist. Auch hier wird der Rastkopf 46 von dem dem Einsatzstück 30 zugewandten Ende des zweiten Raststift 45 gebildet, während sein entgegengesetztes, freies Ende durch den Körper des Querschlittens 40 geführt ist, wobei der Rastkopf 46 durch eine im Querschlitten 40 abgestützte Feder 48 in die ausgewählte der Rastmulden 32 gedrückt wird. Das Lösen der Fixierung erfolgt in der gleichen Weise, wie im Zusammenhang mit dem Lösen der Fixierung der Längs- bzw. Querbewegung beschrieben.

Um die Armauflage 2 in einer ausgewählten Position fixiert halten zu können, wird ein Blockierhebel 50 so vorgesehen, dass seine am Hebelende vorgesehene Kulisse 51 unter dem bzw. den durch den Körper des Einsatzstückes 30 bzw. des Querschlittens 40 geführten freien Ende/Enden des ersten Raststiftes 35 und/oder des zweiten Raststiftes 45 so liegt, dass sich deren freie Enden 37 bzw. 47 darauf abstützen. Dieses Abstützen sperrt die Bewegbarkeit der Raststifte 35 bzw. 45 in ihrer Axialrichtung, so dass bei auf die Armstütze 2 wirkenden Kräften die Rastköpfe 36 bzw. 46 mit aus den korrespondierenden Rastmulden 24 bzw. 32 gleiten können. Die freie Bewegbarkeit der Armauflage 2 ist dabei in dem diesen Raststift zugeordneten Freiheitsgrad blockiert. Um diese Blockade aufzuheben, wird der Blockierhebel so verlagert, dass der niedrigere Teil der Kulisse 51 unter dem freien Ende 37 bzw. 47 des Raststiftes 35 bzw. 45 zu liegen kommt. In dieser Lage kann sich der betreffende Raststift 35 bzw. 45 in axialer Richtung bewegen, der dazu gehörende Rastkopf kann aus der zugeordneten der Rastmulden 24 bzw. 32 gleiten, so dass auf die Armauflage 2 wirkende Kräfte diese zur Veränderung der Tiefe bzw. der Weite in Längsrichtung bzw. in Querrichtung verlagert und/oder auch zur Veränderung der Winkellage der Armauflage 2 verschwenkt werden können.

In der Darstellung ist der Blockierhebel 50 schwenkbar. Dazu weist der Blockierhebel 50 einen Wellenstumpf 52 auf, der durch die Einsatzstückaufnahme 20 und durch die obere Abschlussplatte 1.1 des Armstützenträgers 1 geführt ist, und an den form- und kraftschlüssig ein Betätigungshebel 53 so angesetzt ist, dass dieser auf dem Armstützenträger 1 herausgeführt ist und als Bedienelement zum Aufheben der Blockierung zur Verfügung steht. Es versteht sich dabei selbst, dass die Kulisse 51 des Blockierhebels 50 auch so ausgebildet sein kann, dass die Aufhebung der Blockierung der Längs- und Querbewegung einerseits und der Schwenkbewegung andererseits in unterschiedlichen Positionen des Blockierhebels 50 erfolgt. Liegt beispielsweise bei einem Betätigungshebel 53 die Blockerstellung in Mittellage, kann mit einem Ausschwenken nach rechts die Blockierung der beiden Freiheitsgrade der Längs- und der Querbewegung und mit einem Ausschwenken nach links die Blockierung des anderen Freiheitsgrades der Schwenkbewegung aufgehoben werden. In analoger Weise kann dies auch bei einem (nicht näher dargestellten) Schiebehebel erfolgen.

## Patentansprüche

1. Armstütze, insbesondere für einen Büro oder Drehstuhl mit Verstellbarkeit in Tiefe, Weite und Winkel und mit einer Armauflage (2) und einem Armstützenträger (1), wobei in der Armauflage (2) zwischen einem Längsschlitten (22) und einer Einsatzstückaufnahme (26) ein mit dem Armstützenträger (1) fest verbundenes Einsatzstück (30) angeordnet ist, wobei die Einsatzstückaufnahme (26) zumindest ein Fenster (28) aufweist, durch welches Verbindungsmittel (1.2) geführt sind, die den Armstützenträger (1) mit dem Einsatzstück (30) verbinden, und wobei die Einsatzstückaufnahme (26) gegenüber dem Einsatzstück (30) bewegbar und in ausgewählter Stellung mit an dem Einsatzstück (30) vorgesehenen Rastmitteln fixierbar ist,
**dadurch gekennzeichnet, dass** der Längsschlitten (22) und die Einsatzstückaufnahme (26) so zusammengefügt sind, dass ein Hohlraum zwischen beiden gebildet ist, in dem das mit dem Armstützenträger (1) fest verbundene Einsatzstück (30) vorgesehen ist, und dass die Innenseite des Längsschlittens (22) flächig verteilte Rastmulden (24) aufweist, die mit zumindest einem im Einsatzstück (30) angeordneten und sich rechtwinklig dazu erstreckenden Raststift (35) als Rastmittel zusammenwirkend eine Fixierung der eingestellten Position der Armauflage (2) erlauben, wobei der axial bewegbar im Einsatzstück (30) geführte Raststift (35) einen Rastkopf (36) aufweist, der mit einer von einer im Einsatzstück abgestützten Feder (38) erzeugten Kraft in eine der Rastmulden (24) gedrückt wird.

2. Armstütze nach Anspruch 1, **dadurch gekennzeichnet, dass** die Durchführungen für die Befestigungsschrauben (1.2) vorgesehene Ausnehmungen im Längsschlitten (22) als sich in Längsrichtung der Armauflage (2) erstreckende Langlöcher (23) ausgebildet sind.

3. Armstütze nach Anspruch 1 oder 2, **dadurch gekennzeichnet, dass** an dem Einsatzstück (30) Quernuten (41) vorgesehen sind, die mit Querführungen (27), die auf dem Boden der Einsatzstückaufnahme (26) angeordnet sind, zusammenwirken, wobei die im Boden der Einsatzstückaufnahme (26) vorgesehenen Durchführungen für die Befestigungsschrauben (1,2) als sich in Querrichtung zur Armauflage (2) erstreckende Langlöcher (28) ausgebildet sind.

4. Armstütze nach Anspruch 3, **dadurch gekennzeichnet, dass** das Einsatzstück (30) brückenartig ausgenommen ist und in den so gebildeten Hohlraum ein Querschlitten (40) eingesetzt ist, der die Quernuten (41) aufweist, die mit Führungsleisten (27) auf dem Boden der Einsatzstückaufnahme (26) zusammenwirken.

5. Armstütze nach einem der Ansprüche 1 bis 4, **dadurch gekennzeichnet, dass** die brückenartige Ausnehmung (31) des Einsatzstückes (30) einen teil-zylindrischen Querschnitt aufweist, in den der Querschlitten (40) so eingesetzt ist, dass er um eine zentrale Achse verschwenkbar ist.

6. Armstütze nach Anspruch 5, **dadurch gekennzeichnet, dass** der Querschlitten (40) zur Fixierung der Schwenkbewegung mit einem zweiten, axial bewegbaren Raststift (45) versehen ist, der, sich rechtwinklig dazu erstreckend, mit Rastmulden (32) zusammenwirkt, die unter der brückenartig ausgenommen Höhlung (31) des Einsatzstückes (30) vorgesehen und auf einer Kreisbahn angeordnet sind, deren Radius dem Abstand dieses zweiten Raststiftes (45) von der zentralen Schwenkachse des Querschlittens (40) im Einsatzstück (30) entspricht, wobei der zweite Raststift (45) durch eine elastische Kraft in seine Raststellung in einer der Rastmulden (32) in dem brückenartig ausgenommenen Teil (31) des Einsatzstückes (30) gedrückt wird.

7. Armstütze nach Anspruch 6, **dadurch gekennzeichnet, dass** der zweite Raststift (45) zur Erzeugung der elastischen Kraft mit einer im Querschlitten (40) abgestützten Feder (48) versehen ist.

8. Armstütze nach einem der Ansprüche 1 bis 7, **dadurch gekennzeichnet, dass** eine Blockiereinrichtung vorgesehen ist, mit der zumindest der die Längs- und Querbewegung fixierende erste Raststift (35) in seiner axialen Bewegbarkeit sperrbar ist.

9. Armstütze nach Anspruch 8, **dadurch gekennzeichnet, dass** der Raststift (35) mit seinem dem Rastkopf (36) entgegengesetzten Ende (37) durch das Einsatzstück (30) bzw. den Querschlitten (40) so geführt ist, dass dieses Ende (37) aus dem Körper des Einsatzstückes (30) bzw. Schlitteneinsatzes (40) zumindest beim Verändern der Armauflagen-Position heraustritt, und dass ein Blockierhebel (50) vorgesehen ist, mit einer Kulisse (51), die durch Verschieben oder Verschwenken so einstellbar ist, dass das freie Ende (37) des Raststiftes (35) auf dieser aufsteht oder gegenüber dieser frei geht.

10. Armstütze nach Anspruch 8 oder 9, **dadurch gekennzeichnet, dass** der Blockierhebel (50) als Schiebehebel ausgebildet ist.

11. Armstütze nach Anspruch 8 oder 9, **dadurch gekennzeichnet, dass** der Blockierhebel (50) als Schwenkhebel ausgebildet ist.

12. Armstütze nach Anspruch 10 oder 11, **dadurch gekennzeichnet, dass** die Kulisse (51) des Blockierhebels (50) so ausgebildet ist, dass in Blockierposition alle sperrbaren Raststifte (35, 45) auf der Kulisse (51) aufstehen, und in der Freigabestellung zumindest einer der Raststifte (35; 45), vorzugsweise beide Raststifte (35, 45) frei gehend ist/sind.

13. Armstütze nach Anspruch 10, 11 oder 12, **dadurch gekennzeichnet, dass** der Blockierhebel (50) Rückstellmitteln aufweist, zum Rückstellen in Blockierposition.

14. Armstütze nach Anspruch 10, 11 oder 12, **dadurch gekennzeichnet, dass** der als Schwenkhebel ausgebildete Blockierhebel (50) mit einer Schwenkwelle (52) versehen ist, die durch die Oberplatte (1.1) des Armstützenträger (1) geführt ist, und an deren freiem Ende ein Betätigungshebel (53) vorgesehen ist.

15. Armstütze nach einem der Ansprüche 1 bis 14, **dadurch gekennzeichnet, dass** alle oder zumindest einige der Einzelteile als Kunststoff-Spritzgussteile ausgebildet sind.

## Claims

1. An arm rest, particularly for an office chair or swivel chair which is adjustable in depth, width and angle and comprises an elbow rail (2) and an arm rest support (1), wherein an insert (30) firmly secured to said arm rest support (1) is disposed in said elbow rail (2) between a longitudinal slide (22) and an insert holder (26), which insert holder (26) has at least one window (28), through which fastening means (1.2) are guided which connect said arm rest support (1) to said insert (30), and said insert holder (25) is displaceable relatively to said insert (30) and is capable of being locked in a selected position with locking means disposed on said insert (30), **characterized in that** said longitudinal slide (22) and said insert holder (26) are combined in such a manner that a cavity is formed between them, in which said insert (30) firmly secured to said arm rest support (1) is provided, and that the inside of said longitudinal slide (22) has evenly distributed locking grooves (24) which cooperate with at least one latch pin (35) disposed in said insert (30) and extending at right angles thereto as locking means to permit fixation of the adjusted position of said elbow rail (2), said latch pin (35), which is axially displaceable in said insert (30), has a latch head (36) which is pressed into one of said locking grooves (24) by the forced produced by a spring (38) compression mounted in said insert.

2. An arm rest as defined in claim 1, **characterized in that** said through openings in said longitudinal slide (22) for accommodating said mounting screws (1.2) are in the form of oblong holes (23) extending in the longitudinal direction of said elbow rail (2).

3. An arm rest as defined in claim 1 or claim 2, **characterized in that** transverse grooves (41) are provided on said insert (30) and cooperate with cross guides (27) disposed on the base of said insert holder (26) are, cooperation, said through openings provided in said base of said insert holder (26) for said mounting screws (1.2) are in the form of oblong holes (28) extending in the transverse direction relative to said elbow rail (2).

4. An arm rest as defined in claim 3, **characterized in that** said insert (30) is recessed to form an arch and in the resulting cavity a transverse slide (40) is inserted which exhibits said transverse grooves (41) adapted for cooperation with guide strips (27) on the base of said insert holder (26).

5. An arm rest as defined in any one of claims 1 to 4, **characterized in that** said arched recess (31) of said insert (30) has a partially cylindrical cross section, in which said transverse slide (40) is inserted in such a manner that it can be swivelled about a centre axis.

6. An arm rest as defined in claim 5, **characterized in that** said transverse slide (40) is provided, for the purpose of arresting the swinging movement, with a second, axially displaceable latch pin (45) which extends at right angles to locking grooves (32) and cooperates therewith, said locking grooves being located below said arched cavity (31) of said insert (30), arranged in a circle, whose radius is equal to the distance of said second latch pin (45) from said centre swivel axis of said transverse slide (40) in said insert (30), which second latch pin (45) is pressed by a resilient force into its locked position in one of said locking grooves (32) in said arched part (31) of said insert (30).

7. An arm rest as defined in claim 6, **characterized in that** said second latch pin (45) is provided, for the purpose of producing the said resilient force, with a spring (48) compression mounted in said transverse slide (40).

8. An arm rest as defined in any one of claims 1 to 7, **characterized in that** a blocking means is provided by means of which at least said first latch pin (35) designed to stop longitudinal and transverse movement is prevented from moving in an axial direction.

9. An arm rest as defined in claim 8, **characterized in that** said end (37) of said latch pin (35) which is remote from its latch head (36) is guided through said insert (30) or said transverse slide (40) such that this end (37) projects from said body of said insert (30) or sliding insert (40) respectively at least when said arm rest position is changed, and that a blocking lever (50) is provided which has a rocker arm (51) which can be adjusted by shifting or swivelling such that said free end (37) of said latch pin (35) either stands upright thereon or moves freely past the same.

10. An arm rest as defined in claim 8 or claim 9, **characterized in that** said blocking lever (50) is in said form of a sliding lever.

11. An arm rest as defined in claim 8 or claim 9, **characterized in that** said blocking lever (50) is in said form of a swivelling lever.

12. An arm rest as defined in claim 10 or claim 11, **characterized in that** said rocker arm (51) of said blocking lever (50) is embodied such that in said blocking position all latch pins that are capable of being blocked (35, 45) stand upright on said rocker arm (51), and in said unlocked position at least one of said latch pins (35, 45) and preferably both latch pins (35, 45) are freely movable.

13. An arm rest as defined in claim 10, 11 or 12, **characterized in that** said blocking lever (50) has reset means for resetting to the blocking position.

14. An arm rest as defined in claim 10, 11 or 12, **characterized in that** said blocking lever (50) embodied as a swivelling lever is provided with a swing shaft (52) which is guided through the upper plate (1.1) of said arm rest support (1) and whose free end is provided with an operating lever (53).

15. An arm rest as defined in any one of claims 1 to 14, **characterized in that** all or at least some of said individual parts are in said form of injection moulded plastics elements.

## Revendications

1. Accoudoir, en particulier pour un bureau ou une chaise tournante pouvant être réglée en hauteur, largeur et inclinaison et comportant un repose-bras (2) et un support d'accoudoir (1), dans lequel, dans le repose-bras (2), entre un coulisseau longitudinal (22) et un logement d'insert (26), est disposé un insert (30) relié fermement au support d'accoudoir (1), le logement d'insert (26) présentant au moins une fenêtre (28) à travers laquelle sont guidés des moyens de raccordement (1.2), qui relient le support d'accoudoir (1) à l'insert (30), et le logement d'insert (26) pouvant se déplacer par rapport à l'insert (30) et être fixé dans la position choisie avec des moyens d'encliquetage prévus sur l'insert (30),
**caractérisé en ce que** le coulisseau longitudinal (22) et le logement d'insert (26) sont assemblés de telle sorte qu'il est formé un espace vide entre les deux, dans lequel est prévu l'insert (30) relié fermement au support d'accoudoir (1), et **en ce que** la face intérieure du coulisseau longitudinal (22) présente des cavités d'encliquetage (24) réparties en surface, qui permettent une fixation de la position réglée du repose-bras (2), en coopérant avec au moins une broche d'encliquetage (35), faisant office de moyen d'encliquetage, disposée dans l'insert (30) et s'étendant perpendiculairement par rapport à celui-ci, la broche d'encliquetage (35) guidée de manière à pouvoir se déplacer axialement dans l'insert (30) présentant une tête d'encliquetage (36), qui est appuyée dans l'une des cavités d'encliquetage (24) sous l'effet d'une force exercée par un ressort (38) reposant dans l'insert.

2. Accoudoir selon la revendication 1, **caractérisé en ce que** les évidements prévus dans le coulisseau longitudinal (22), représentant des passages pour les vis de fixation (1.2), sont configurés comme des trous longitudinaux (23) s'étendant dans la direction longitudinale du repose-bras (2).

3. Accoudoir selon l'une quelconque des revendications 1 ou 2, **caractérisé en ce que**, sur l'insert (30), sont ménagées des rainures transversales (41), lesquelles coopèrent avec des passages transversaux (27) qui sont disposés au fond du logement d'insert (26), les passages prévus au fond du logement d'insert (26) pour les vis de fixations (1.2) étant configurés comme des trous longitudinaux (28) s'étendant dans la direction transversale par rapport au repose-bras (2).

4. Accoudoir selon la revendication 3, **caractérisé en ce que** l'insert (30) est évidé à la manière d'un pont et, dans l'espace vide ainsi formé est alors inséré un coulisseau transversal (40) qui présente des rainures transversales (41), lesquelles coopèrent avec des barres de guidage (27) au fond du logement d'insert (26).

5. Accoudoir selon l'une quelconque des revendications 1 à 4, **caractérisé en ce que** l'évidement (31) de type pont de l'insert (30) a une section en partie cylindrique, dans laquelle est inséré le coulisseau transversal (40), de manière à pouvoir pivoter autour d'un axe central.

6. Accoudoir selon la revendication 5, **caractérisé en ce que** le coulisseau transversal (40) permettant de fixer le déplacement pivotant est doté d'une deuxième broche d'encliquetage (45) mobile axialement, qui s'étend perpendiculairement à celui-ci, et coopère avec des cavités d'encliquetage (32) prévues sous le renfoncement (31) ménagé en forme de pont de l'insert (30) et disposées sur une trajectoire circulaire, dont le rayon correspond à la distance entre cette deuxième broche d'encliquetage (45) et l'axe de pivotement central du coulisseau transversal (40) dans l'insert (30), la deuxième broche d'encliquetage (45) étant appuyée sous l'effet d'une force élastique dans sa position d'encliquetage, dans l'une des cavités d'encliquetage (32) se trouvant dans l'élément (31) évidé sous la forme d'un pont de l'insert (30).

7. Accoudoir selon la revendication 6, **caractérisé en ce que** la deuxième broche d'encliquetage (45) est dotée d'un ressort (48) prenant appui dans le coulisseau transversal (40), destiné à produire la force élastique.

8. Accoudoir selon l'une quelconque des revendications 1 à 7, **caractérisé en ce qu'**il est prévu un dispositif de blocage, permettant de bloquer au moins la première broche d'encliquetage (35), fixant le déplacement longitudinal et transversal, dans le cadre de sa mobilité axiale.

9. Accoudoir selon la revendication 8, **caractérisé en ce que** la broche d'encliquetage (35) est guidée, avec son extrémité (37) opposée à la tête d'encliquetage (36), au travers de l'insert (30) ou du coulisseau transversal (40), de telle sorte que cette extrémité (37) sort du corps de l'insert (30) ou de l'insert de coulisseau (40) au moins lors de la modification de la position du repose-bras, et **en ce qu'**il est prévu un levier de blocage (50), avec une coulisse (51), qui peut être réglée de telle sorte que, par coulissement ou pivotement, l'extrémité libre (37) de la broche d'encliquetage (35) repose sur celle-ci ou s'en dégage.

10. Accoudoir selon l'une quelconque des revendications 8 ou 9, **caractérisé en ce que** le levier de blocage (50) est configuré sous la forme d'un levier coulissant.

11. Accoudoir selon l'une quelconque des revendications 8 ou 9, **caractérisé en ce que** le levier de blocage (50) est configuré sous la forme d'un levier pivotant.

12. Accoudoir selon l'une quelconque des revendications 10 ou 11, **caractérisé en ce que** la coulisse (51) du levier de blocage (50) est configurée de telle sorte que, dans la position de blocage, toutes les broches d'encliquetage (35, 45) pouvant être bloquées reposent sur la coulisse (51) et, dans la position de dégagement, au moins l'une des broches d'encliquetage (35, 45), de préférence les deux broches d'encliquetage (35, 45) peut / peuvent se déplacer librement.

13. Accoudoir selon l'une quelconque des revendications 10, 11 ou 12, **caractérisé en ce que** levier de blocage (50) présente des moyens de rappel, permettant le retour dans la position de blocage.

14. Accoudoir selon l'une quelconque des revendications 10, 11 ou 12, **caractérisé en ce que** le levier de blocage (50) configuré sous la forme de levier pivotant est doté d'un arbre pivotant (52), qui est guidé au travers de la plaque supérieure (1.1) du support d'accoudoir (1) et, au niveau de son extrémité libre, il est prévu un levier d'actionnement (53).

15. Accoudoir selon l'une quelconque des revendications 1 à 14, **caractérisé en ce que** l'ensemble ou au moins certains des éléments individuels sont configurés sous la forme d'éléments en matière plastique moulés par injection.
